# EUROPÄISCHE PATENTSCHRIFT

(11) **EP 2 078 788 B1**
(45) Veröffentlichungstag und Bekanntmachung des Hinweises auf die Patenterteilung: **23.11.2011**
(21) Anmeldenummer: 08021876.1
(22) Anmeldetag: 17.12.2008
(51) Int. Cl.: E01B 7/28, E01B 21/00

(54) **Kreuzungsbereich einer Rillenschienenkreuzung**
Crossing area of a grooved rail crossing
Domaine de croisement d'un croisement de rails à gorges

(30) Priorität: 08.01.2008 DE 102008003354
(43) Veröffentlichungstag der Anmeldung: 15.07.2009
(73) Patentinhaber: Schreck-Mieves GmbH, 44225 Dortmund (DE)
(72) Erfinder: Brackmann, Heinz, 44149 Dortmund (DE)
(74) Vertreter: Gesthuysen, von Rohr & Eggert

(56) Entgegenhaltungen:
- EP-A1- 2 045 394
- DE-C1- 10 240 023

## Beschreibung

Die Erfindung betrifft einen Kreuzungsbereich einer Rillenschrenenkreuzung, nach dem Oberbegriff des Anspruchs 1.

Ein Kreuzungsbereich der eingangs genannten Art ist bereits aus der DE 102 40 023 C1 bekannt. Zur Erzielung einer festen Verbindung zwischen dem Ober- und dem Untergurt ist bei dem bekannten Kreuzungsbereich vorgesehen, die beiden Gurte beispielsweise über eine Unterlagsplatte miteinander zu verschrauben oder aber auch zu verschweißen. Da die Verschraubung bzw. Verschweißung von der Unterseite her erfolgt, ist diese Art der Befestigung vergleichsweise aufwendig und bei bereits verlegtem Untergurt in der Regel nur schwer möglich.

Aus der Praxis ist es bereits bekannt, an dem Ober- und dem Untergurt Laschen im Verbindungsbereich anzuschweißen, die dann mit einer Auflageoder Bodenplatte verschraubt werden. Da der Kreuzungsbereich allerdings beim Überfahren erheblichen Belastungen unterliegt, kann es bei nicht ordnungsgemäßen Anziehen der Schraubverbindungen leicht zu einem Lösen kommen.

Aufgabe der vorliegenden Erfindung ist es daher, einen Kreuzungsbereich für eine Rillenschienenkreuzung zur Verfügung zu stellen, wobei der Ober- und der Untergurt in möglichst einfacher und kostengünstiger Weise sicher miteinander verbindbar sind.

Die vorgenannte Aufgabe ist bei einem Kreuzungsbereich für eine Rillenschienenkreuzung der eingangs genannten Art erfindungsgemäß im wesentlichen dadurch gelöst, daß eine Verriegelungseinrichtung zur formschlüssigen Verriegelung des Obergurtes und des Untergurtes gegeneinander vorgesehen ist. Hierzu weist die Verriegelungseinrichtung wenigstens ein zwischen dem Obergurt und dem Untergurt wirksames Verriegelungselement zum Einsetzen in eine zwischen dem Obergurt und dem Untergurt ausgebildete oder vom Obergurt in den Untergurt übergehende Verriegelungsöffnung auf. Das Verriegelungselement ist also zum gemeinsamen formschlüssigen Eingriff sowohl in den Obergurt als auch in den Untergurt ausgebildet.

Anders als beim Stand der Technik wird bei der Erfindung eine unmittelbare Verriegelung des Ober- und des Untergurtes gegeneinander vorgenommen. Dabei wird die Verriegelung durch Formschluß bewirkt. Eine derartige Verriegelung kann grundsätzlich an jeder Stelle des Kreuzungsbereichs vorgesehen sein, so daß die Zugänglichkeit ohne weiteres gegeben ist. Eine derartige Formschlußverbindung ist im übrigen nicht nur ausgesprochen wirksam, um eine sichere Befestigung des Ober- und des Untergurtes bzw. der Gurte aneinander zu erzielen, eine solche Verriegelung läßt sich auch relativ einfach mechanisch realisieren und ist damit kostengünstig.

Im übrigen ist es zur Herstellung einer sicheren Befestigung des Obergurtes am Untergurt (und vice versa) ausreichend, wenn die Befestigung der beiden Gurte aneinander ausschließlich über die erfindungsgemäße Verriegelungseinrichtung erfolgt. Insbesondere sind keine weiteren Verbindungsarten wie eine Verschweißung oder eine Verschraubung der Gurte aneinander bzw, miteinander notwendig,

Grundsätzlich gibt es verschiedene Möglichkeiten, die Verriegelungsöffnung auszubilden und anzuordnen. Bevorzugt wird die Verriegelungsöffnung von korrespondierenden Nuten gebildet, die im zusammengesetzten Zustand des Obergurtes und des Untergurtes die Verriegelungsöffnung bilden. Vorzugsweise ist es dabei so, daß eine erste Nut an einer Seitenflanke der ersten Ausnehmung des Obergurtes vorgesehen ist, während die dazu korrespondierende zweite Nut unterhalb der zweiten Ausnehmung des Untergurtes in dessen Seitenflanke vorgesehen ist Derartige Nuten lassen sich durch entsprechende Bearbeitung des Obergurtes und des Untergurtes sehr leicht herstellen.

Um einen sicheren Formschluß und eine sichere Verriegelung zu erzielen, sollten die erste Nut und auch die zweite Nut einen rechteckförmigen Querschnitt aufweisen, so daß sich dementsprechend ein rechteckförmiger Querschnitt der Verriegelungsöffnung ergibt. Dabei versteht es sich dann, daß das Verriegelungselement eine Querschnittsform aufweist, die zumindest im wesentlichen der Querschnittsform der Verriegelungsöffnung entspricht. Außerdem sollte das Verriegelungselement eine Länge haben, die zumindest im wesentlichen der Länge der Verriegelungsöffnung entspricht.

Im übrigen hat es sich gezeigt, daß.die Verriegelungsöffnung über ihre gesamte Länge einen konstanten Querschnitt aufweisen sollte. Eine derartige Verriegelungsöffnung läßt sich nicht nur relativ leicht herstellen, sie bietet, wenn sie von beiden Seiten her zugänglich ist, auch den Vorteil, daß, je nach Einbaulage und bedarfsweise, das Verriegelungselement von beiden Enden her in die Verriegelungsöffnung eingeführt werden kann.

Insbesondere bei einer Verriegelungsöffnung mit über ihre Länge konstantem Querschnitt bietet es sich an, wenn das Verriegelungselement keilförmig ausgebildet ist Durch eine Verkeilung ergibt sich dann ein Reibschluß, durch den letztlich sichergestellt werden kann, daß sich das Verriegelungselement nicht unbeabsichtigt löst. Dabei sollte der Keil eine möglichst geringe Steigung haben, so daß eine sichere Verkeilung gewährleistet werden kann. Der Keilwinkel sollte vorzugsweise zwischen 0,1° und 5° liegen.

Um das Verriegelungselement in einfacher Weise in die aus den Nuten sich ergebende Verriegelungsöffnung einsetzen zu können, ist bei einer bevorzugten Ausführungsform vorgesehen, daß sich die zweite Nut als offener Nutbereich an der Seitenflanke des Untergurtes im Anschluß an den Obergurt fortsetzt. Hierdurch kann als Verriegelungselement ein starrer langgestreckter Riegel verwendet werden, der über den offenen Nutbereich der zweiten Nut in die Verriegelungsöffnung eingeschoben werden kann.

Bevorzugt ist es im übrigen, daß sich die erste Nut über die gesamte Breite des Obergurtes erstreckt und damit von beiden Seiten her zugänglich ist. Dementsprechend sollte sich der offene Nutbereich der zweiten Nut an beiden Seiten im Anschluß an den Obergurt fortsetzen, so daß das Verriegelungselement bedarfsweise von der einen oder anderen Seite in die Verriegelungsöffnung eingesetzt werden kann.

Zur weiteren Erleichterung der Handhabung beim Einsetzen des Verriegelungselements in die Verriegelungsöffnung, aber auch zum gegebenenfalls notwendigen Lösen bzw. Entriegeln der Verriegelung ist vorgesehen, daß die zweite Nut endseitig einen vertieften und verbreiterten Eingriffsbereich aufweist. Ein solcher Eingriffsbereich erleichtert das Ansetzen und Einbringen des Verriegelungselementes in die Verriegelungsöffnung.

Bei einer alternativen Ausführubgsform der vorliegenden Erfindung weist die Verriegelungsöffnung eine erste Bohrung im Obergurt und eine zweite Bohrung im Untergurt auf, wobei die Bohrungen ineinander übergehen bzw. miteinander ausgefluchtet sind. Um eine möglichst geringe Länge der Bohrungen zu haben, verläuft bei dieser Ausführungsform die Verriegelungsöffnung schräg zur Längsausrichtung des Obergurtes und des Untergurtes.

Wenngleich es grundsätzlich ausreichend ist, lediglich an einer Seite eine Verriegelung zwischen Ober- und Untergurt vorzusehen, sollten aus sicherheitstechnischen Gründen vorzugsweise an beiden Seitenflanken Verriegelungen vorgesehen werden. Hierbei ist es bevorzugt, daß die erste Nut an beiden Seitenflanken der ersten Ausnehmung des Obergurtes und die zweite Nut an beiden Seitenflanken des Untergurtes identisch ausgebildet sind, so daß beim Zusammenstecken der Obergurtes und des Untergurtes bzw. beim Aufsetzen des Obergurtes auf den Untergurt nicht auf die Ausrichtung des Obergurtes geachtet werden muß. Es spielt also keine Rolle, oder der Obergurt in der einen oder der anderen Richtung auf den Untergurt aufgesetzt wird.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst. Dabei bilden alle beschriebenen und/oder bildlich dargestellten Merkmale für sich oder in beliebiger Kombination den Gegenstand der vorliegenden Erfindung. Im übrigen wird darauf hingewiesen, daß die Erfindung nicht auf die dargestellten Ausführungsformen beschränkt ist.

Es zeigt
- Fig. 1: eine Draufsicht auf eine erste Ausführungsform eines erfin- dungsgemäßen Kreuzungsbereiches einer Rillenschienenkreu- zung,
- Fig. 2: eine Seitenansicht des Kreuzungsbereichs aus Fig. 1,
- Fig. 3: eine Querschnittsansicht des Kreuzungsbereichs aus Fig. 2 ent- lang der Schnittlinie A-A,
- Fig. 4: eine Draufsicht auf eine zweite Ausführungsform eines erfin- dungsgemäβen Kreuzungsbereichs,
- Fig. 5: eine Seitenansicht des Kreuzungsbereichs aus Fig. 4,
- Fig. 6: eine Schnittansicht des Kreuzungsbereichs aus Fig. 5 entlang der Schnittlinie B-B,
- Fig. 7: eine perspektivische Ansicht einer dritten Ausführungsform eines erfindungsgemäßen Kreuzungsbereichs,
- Fig. 8: eine Draufsicht auf den Kreuzungsbereich aus Fig. 7,
- Fig. 9: eine Seitenansicht des Kreuzungsbereichs aus Fig. 8,
- Fig. 10: eine Schnittansicht des Kreuzungsbereichs aus Fig. 9 entlang der Schnittlinie D-D,
- Fig. 11: eine perspektivische Ansicht einer vierten Ausführungsform ei- nes erfindungsgemäßen Kreuzungsbereichs,
- Fig. 12: eine Draufsicht auf den Kreuzungsbereich aus Fig. 11,
- Fig. 13: eine Seitenansicht des Kreuzungsbereichs aus Fig. 12 und
- Fig. 14: eine Schnittansicht des Kreuzungsbereich aus Fig. 13 entlang der Schnittlinie E-E.

In den einzelnen Figuren sind jeweils Kreuzungsbereiche 1 einer nicht weiter dargestellten Rillenschienenkreuzung dargestellt. Die einzelnen Kreuzungsbereiche 1 entsprechen sich im wesentlichen, so daß zunächst nur auf den in den Fig. 1 bis 3 dargestellten Kreuzungsbereich 1 eingegangen wird. Hinsichtlich der Rillenschienenkreuzung als solche wird insbesondere auf die DE 102 40 023 C1, dort speziell auf Fig. 2 und die diesbezüglichen Ausführungen dazu, verwiesen.

Der in den Fig. 1 bis 3 dargestellte Kreuzungsbereich 1 weist einen Obergurt 2 und einen Untergurt 3 auf. Auf der Oberseite 4 des Obergurtes 2 befindet sich eine erste Fahrrille 5. Im Verbindungsbereich zwischen dem Obergurt 2 und dem Untergurt 3 befindet sich ein kreuzender Rillenbereich 6 einer zweiten Fahrrille 7. Im übrigen weist der Untergurt 3 auf seiner Oberseite 7 eine die erste Fahrrille 5 kreuzende zweite Fahrrille 8 auf.

Weiterhin weist der Obergurt 2 unterseitig eine erste Ausnehmung 9 auf. Die unterseitige Anordnung 9 bedeutet, daß der Obergurt 2 nach unten in den Bereich der ersten Ausnehmung 9 offen ist. Korrespondierend zur ersten Ausnehmung 9 weist der Untergurt 3 oberseitig eine komplementäre zweite Ausnehmung 10 zum formschlüssigen und vorzugsweise spielfreien Verbinden des Obergurtes 2 mit dem Untergurt 3 auf. Zur Überführung in den Einbauzustand werden der Obergurt 2 und der Untergurt 3 miteinander in der Art verbunden, daß der Obergurt 2 im Bereich der ersten Ausnehmung 9 spielfrei auf den Untergurt 3 im Bereich der zweiten Ausnehmung 10 aufliegt. Hierdurch wird der Kreuzungsbereich 1 in Fahrtrichtung stabilisiert. Die Ausnehmungen 9, 10 sind im übrigen derart ausgebildet, daß im verbundenen Zustand der kreuzende Rillenbereich 6 im Obergurt 2 mit der zweiten Fahrrille 8 im Untergurt 3 ausgefluchtet ist. Dies ergibt sich insbesondere aus Fig. 2. Bezüglich der Ausbildung und Anordnung der beiden Ausnehmungen 9, 10 wird im übrigen voll umfänglich auf Fig. 3 der DE 102 40 023 C1 Bezug genommen.

Vorgesehen ist nun, daß zur festen Verbindung des Obergurtes 2 mit dem Untergurt 3 in Richtung Z, damit quer zur Längsrichtung des Obergurtes 2 und des Untergurtes 3, eine nach oben und nach unten hin wirksame Verriegelungseinrichtung 11 zur formschlüssigen Verriegelung des Obergurtes 2 am Untergurt 3 bzw. zur Verriegelung der beiden Gurte 2, 3 aneinander vorgesehen ist. Dabei sind der Obergurt 2 und der Untergurt 3 verschweißungsfrei miteinander verbunden. Zusätzlich zur Verriegelungseinrichtung 11 sind keine weiteren Befestigungs- oder Verbindungsmittel zur Halterung des Obergurtes 2 am Untergurt 3 in Richtung Z vorgesehen.

Im einzelnen weist die Verriegelungseinrichtung 11 ein zwischen dem Obergurt 2 und dem Untergurt 3 wirksames Verriegelungselement 12 auf, das zum Einsetzen in eine Verriegelungsöffnung 13 vorgesehen ist. Die Verriegelungsöffnung 13 ist dabei zwischen dem Obergurt 2 und dem Untergurt 3 ausgebildet Bei allen dargestellten Ausführumgsformen wird die Verriegelungsöffnung 13 von einer an der Seitenflanke 14 der ersten Ausnehmung 9 des Obergurtes 2 vorgesehenen ersten Nut 15 und einer korrespondierenden, unterhalb der zweiten Ausnehmung 10 des Untergurtes 3 vorgesehenen zweiten Nut 16 gebildet, die an der Seitenflanke 17 des Untergurtes 3 vorgesehen ist.

Wie dabei insbesondere die Fig. 3 zeigt, weisen sowohl die erste Nut 15 als auch die zweite Nut 16 einen rechteckförmigen Querschnitt auf. Dementsprechend hat auch die Verriegelungsöffnung 13 insgesamt einen rechteckförmigen Querschnitt. Das Verriegelungselement 12 entspricht von seiner Form her, jedenfalls soweit es in die Verriegelungsöffnung 13 eingesteckt ist, zumindest im wesentlichen der Form der Verriegelungsöffnung 13. Jedenfalls sollte die Länge des Verriegelungselementes 12 wenigstens der Länge der ersten Nut 15 entsprechen.

Im dargestellten Ausführungsbeispiel weist das Verriegelungselement 12 einen Verriegelungsabschnitt 18 auf, der in die Verriegelungsöffnung 13 einsteckbar ist, und einen Handhabungsabschnitt 19, der bewußt größer gehalten ist als der Verriegelungsabschnitt 18 und im übrigen einen Anschlag 20 aufweist und damit die maximale Einführtiefe des Verriegelungselements 12 begrenzt. Bei der Ausführungsform gemäß den Fig. 1 bis 3 weist der Handhabungsabschnitt 19 einen nach unten gerichteten Anschlag auf, der letztlich zur Anlage an der Seitenflanke 21 des Obergurtes 2 vorgesehen ist.

Bei den dargestellten Ausführungsformen weist die Verriegelungsöffnung 13 über ihre gesamte Länge einen konstanten Querschnitt auf. Dem gegenüber ist das Verriegelungselement 12 keilförmig ausgebildet und weist wenigstens eine Keilfläche auf. Dabei versteht es sich, daß von der keilförmigen Ausbildung lediglich der Verriegelungsabschnitt 18 betroffen ist. Dieser hat vorliegend eine sehr geringe Steigung, was sich insbesondere aus Fig. 2 ergibt.

Aus den Fig. 1 und 2 ergibt sich weiterhin, daß die zweite Nut 16 im übrigen nicht nur im Überdeckungsbereich des Obergurtes 2 bzw. der ersten Nut 15 vorgesehen ist, sondern sich als offener Nutbereich 22 an der Seitenflanke 17 des Untergurtes 3 im Anschluß an den Obergurt 2 fortsetzt. Darüber hinaus weist die zweite Nut 16 endseitig einen sich an den offenen Nutbereich 22 anschließenden vertieften sowie verbreiterten Eingriffsbereich 23 auf. Dieser Eingriffsbereich erleichtert es, das Verriegelungselement 12 an die zweite Nut 16 anzusetzen und in die Verriegelungsöffnung 13 einzuschieben und gegebenenfalls mit einem Hammer oder dergleichen einzuschlagen. Dies ist insbesondere deshalb möglich, da die Länge des Eingriffsbereichs 23 und des Nutbereichs 22 größer ist als die Breite des Untergurtes 3 und insbesondere gröβer als die Länge des Verriegelungselementes 12.

Im übrigen erstreckt sich die erste Nut 15 über die gesamte Breite des Obergurtes 2 mit der Folge, daß die Verriegelungsöffnung 13 von beiden Seiten her offen ist. Dabei setzt sich der offene Nutbereich 22 der zweiten Nut 16 an beiden Seiten im Anschluß an den Obergurt 2 fort. Dabei ist, wie sich dies aus den Fig. 1 und 2 ergibt, die zweite Nut 16 auf beiden Seiten des Obergurtes 2 identisch mit dem offenen Nutbereich 22 und dem Eingriffsbereich 23 ausgebildet. Dies ermöglicht es, das Verriegelungselement 12 von beiden Seiten her in die Verriegelungsöffnung 13 einzusetzen.

Wie sich im übrigen aus den Fig. 1 und 3 ergibt, ist eine Verriegelungseinrichtung 11 und damit auch eine Verriegelungsöffnung 13 auf gegenüberliegenden Seiten des Untergurtes 3 vorgesehen. Es erfolgt also eine beidseitige Verriegelung. Wie sich aus Fig. 3 ergibt, sind dabei die erste Nut 15 an beiden Seitenflanken 17 der ersten Ausnehmung 9 des Obergurtes 2 identisch ausgebildet Gleiches gilt für die zweite Nut 16 an beiden Seitenflanken 17 des Untergurtes 3. Im Hinblick auf die identische Ausbildung der Nuten 15, 16 auf beiden Seiten ist es möglich, den Obergurt 2 sowohl wie in Fig. 1 dargestellt auf den Untergurt 3 aufzusetzen als auch in einer um 180° versetzten Stellung. Die erste Ausführungsform gemäß den Fig. 1 bis 3 unterscheidet sich von der zweiten Ausführungsform gemäß den Fig. 4 bis 6, der dritten Ausführungsform gemäß den Fig. 7 bis 10 und der vierten Ausführungsform gemäß den Fig. 11 bis 14 lediglich in der Ausbildung und/oder Anordnung des Verriegelungselementes 12 sowie in der Ausbildung der zweiten Nut 16. Bei der ersten Ausführungsform ist der offene Nutbereich 22 im Hinblick auf den verbreiterten Handhabungsabschnitt 19 mit dem Anschluß 20 nach unten hin etwas verbreitert. Bei der zweiten Ausführungsform ist ein Verriegelungselement 12 vorgesehen, das keinen verbreiterten Handhabungsabschnitt 19 sondern lediglich einen Verriegelungsabschnitt 18 aufweist. Dementsprechend ist der offene Nutbereich 22 auch nicht erweitert, sondern setzt sich der Nuttiefe und - form aus der Verriegelungsöffnung 13 bis in den Eingriffsbereich 23 fort. Das Verriegelungselement 12 ist, wie sich dies insbesondere aus Fig. 5 ergibt, derart in die Verriegelungsöffnung 13 eingeführt, daß die Keilfläche nach unten hin zeigt. Insbesondere verdeutlicht die Fig. 5, daß die Dicke des keilförmigen Verriegelungselementes 12 an dem schmaleren Ende geringer ist als die Nuttiefe der Nuten 15, 16, während sie an dem anderen Ende geringfügig größer ist.

Bei der dritten Ausführungsform entspricht die Anordnung und Ausbildung der Nuten 15, 16 derjenigen der zweiten Ausführungsform. Allerdings weist das Verriegelungselement 12 hierbei wiederum einen Verriegelungsabschnitt 18 und einen Handhabungsabschnitt 19 mit Anschlag 20 auf. Der Anschlag 20 steht dabei nach außen hin, das heißt in Richtung auf den Obergurt 2 hin, ab. Die Keilfläche des Verriegelungselements 12 ist dabei nach außen hin, also in Richtung des Anschlags 20 gerichtet.

Die vierte Ausführungsform entspricht der dritten Ausführungsform, wobei ein etwas einfacheres Verriegelungselement gewählt worden ist. Das Verriegelungselement 12 bei der vierten Ausführungsform entspricht dem bei der dritten Ausführungsform, wobei jedoch auf einen Handhabungsabschnitt 19 verzichtet worden ist. Bei dieser wie auch bei der dritten Ausführungsform ist es so, daß die auf beiden Seiten vorgesehenen Verriegelungselemente derart in die jeweilige Verriegelungsöffnung 13 eingebracht sind, daß die Keilflächen auf gegenüberliegenden Seiten bevorzugt gegenläufig angeordnet sein sollten. Bei einer nicht dargestellten Ausführungsform der vorliegenden Erfindung ist vorgesehen, daß die Verriegelungseinrichtung Bohrungsabschnitte im Obergurt und im Untergurt aufweist, nämlich eine erste im Obergurt vorgesehene, schräg verlaufende Bohrung, die in eine zweite im Untergurt vorgesehene Bohrung übergeht. Das Verriegelungselement wird dann in die schräg zur Längsrichtung des Obergurtes und auch des Untergurtes verlaufende Verriegelungsöffnung eingesetzt. Auch bei diesem Verriegelungselement kann es sich dann grundsätzlich um ein keilförmiges oder konisches, aber auch um ein zylindrisches Verriegelungselement handeln.

### Bezugszeichenliste

- 1: Kreuzungsbereich
- 2: Obergurt
- 3: Untergurt
- 4: Oberseite
- 5: erste Fahrrille
- 6: Rillenbereich
- 7: Oberseite
- 8.: zweite Fahrrille
- 9: erste Ausnehmung
- 10: zweite Ausnehmung
- 11: Verriegelungseinrichtung
- 11: Verriegelungselement
- 13: Verriegelungsöffnung
- 14: Seitenflanke
- 15: erste Nut
- 16: zweite Nut
- 17: Seitenflanke
- 18: Verriegelungsabschnitt
- 19: Handhabungsabschnitt
- 20: Anschlag
- 21: Seitenfläche
- 22: Nutbereich
- 23: Eingriffsbereich

- Z: Richtung

## Patentansprüche

1. Kreuzungsbereich (1) einer Rillenschienenkreuzung, mit wenigstens einem Obergurt (2) und wenigstens einem Untergurt (3), wobei der Obergurt (2) eine erste Fahrrille (5) mit einem kreuzenden Rillenbereich (6) einer zweiten Fahrrille (7) und der Untergurt (3) eine kreuzende zweite Fahrrille (8) aufweist, wobei der Obergurt (2) unterseitig eine erste Ausnehmung (9) und der Untergurt (3) oberseitig eine komplementäre zweite Ausnehmung (10) zum formschlüssigen Verbinden des Obergurtes (2) mit dem Untergurt (3) aufweist und wobei im verbundenen Zustand der kreuzende Rillenbereich (6) im Obergurt mit der zweiten Fahrrille (8) im Untergurt (3) ausgefluchtet ist,
**dadurch gekennzeichnet,**
**daß** eine quer zur Längsrichtung des Obergurtes (2) und des Untergurtes (3) nach oben und nach unten hin wirksame Verriegelungseinrichtung (11) zur formschlüssigen Verriegelung des Obergurtes (2) und des Untergurtes (3) gegeneinander vorgesehen ist, wobei die Verriegelungseinrichtung (11) wenigstens ein zwischen dem Obergurt (2) und dem Untergurt (3) nach oben und nach unten hin wirksames Verriegelungselement (12) zum Einsetzen in eine zwischen dem Obergurt (2) und dem Untergurt (3) ausgebildete oder vom Obergurt (2) in den Untergurt (3) übergehende Verriegelungsöffnung (13) aufweist.

2. Kreuzungsbereich nach Anspruch 1, **dadurch gekennzeichnet, daß** der Obergurt (2) und der Untergurt (3) verschweißungsfrei miteinander verbunden sind.

3. Kreuzungsbereich nach einem der vorhergehenden Ansprüche, **dadurch gekennzeichnet, daß** die Verriegelungsöffnung (13) von einer an wenigstens einer Seitenflanke (14) der ersten Ausnehmung (9) des Obergurtes (2) vorgesehenen ersten Nut (15) und einer korrespondierenden, unterhalb der zweiten Ausnehmung (10) des Untergurtes (3) in dessen Seitenflanke (17) vorgesehenen zweiten Nut (16) gebildet wird.

4. Kreuzungsbereich nach einem der vorhergehenden Ansprüche, **dadurch gekennzeichnet, daß** die erste Nut (15) und/oder die zweite Nut (16) einen rechteckförmigen Querschnitt aufweisen.

5. Kreuzungsbereich nach einem der vorhergehenden Ansprüche, **dadurch gekennzeichnet, daß** die Länge des Verriegelungselements (12) wenigstens der Länge der ersten Nut (15) entspricht.

6. Kreuzungsbereich nach einem der vorhergehenden Ansprüche, **dadurch gekennzeichnet, daß** die Verriegelungsöffnung (13) über ihre gesamte Länge einen konstanten Querschnitt aufweist.

7. Kreuzungsbereich nach einem der vorhergehenden Ansprüche, **dadurch gekennzeichnet, daß** das Verriegelungselement (12) keilförmig ausgebildet ist und daß, vorzugsweise, der Keilwinkel zwischen 0,1° und 5° beträgt.

8. Kreuzungsbereich nach einem der vorhergehenden Ansprüche, **dadurch gekennzeichnet, daß** sich die zweite Nut (16) als offener Nutbereich (22) an der Seitenflanke (17) des Untergurtes (3) im Anschluß an den Obergurt (2) fortsetzt.

9. Kreuzungsbereich nach einem der vorhergehenden Ansprüche, **dadurch gekennzeichnet, daß** die zweite Nut (16) endseitig einen vertieften und/oder verbreiterten Eingriffsbereich (23) aufweist.

10. Kreuzungsbereich nach einem der vorhergehenden Ansprüche, **dadurch gekennzeichnet, daß** die Länge des Eingriffsbereichs (23) und des Nutbereichs (22) größer ist als die Breite des Untergurtes (3), und insbesondere größer als die Länge des Verriegelungselementes (12).

11. Kreuzungsbereich nach einem der vorhergehenden Ansprüche, **dadurch gekennzeichnet, daß** sich die erste Nut (15) über die gesamte Breite des Obergurtes (2) erstreckt und daß sich der offene Nutbereich (22) der zweiten Nut (16) an beiden Seiten im Anschluß an den Obergurt (2) fortsetzt.

12. Kreuzungsbereich nach einem der vorhergehenden Ansprüche, **dadurch gekennzeichnet, daß** die Verriegelungsöffnung eine erste Bohrung im Obergurt und eine zweite Bohrung im Untergurt aufweist und daß die Bohrungen ineinander übergehen.

13. Kreuzungsbereich nach einem der vorhergehenden Ansprüche, **dadurch gekennzeichnet, daß** die Verriegelungsöffnung schräg zur Längsausrichtung des Obergurtes oder des Untergurtes verläuft.

14. Kreuzungsbereich nach einem der vorhergehenden Ansprüche, **dadurch gekennzeichnet, daß** Verriegelungsöffnungen (13) auf gegenüberliegenden Seiten des Untergurtes (3) vorgesehen sind.

15. Kreuzungsbereich nach einem der vorhergehenden Ansprüche, **dadurch gekennzeichnet, daß** die erste Nut (15) an beiden Seitenflanken (17) der ersten Ausnehmung (9) des Obergurtes (2) und die zweite Nut (16) an beiden Seitenflanken (17) des Untergurtes (3) identisch ausgebildet sind.

## Claims

1. A crossing region (1) of a grooved rail crossing, having at least one upper belt (2) and at least one lower belt (3), wherein the upper belt (2) comprises a first driving groove (5) with a crossing grooved region (6) of a second driving groove (7), and the lower belt (3) has a crossing second driving groove (8), wherein the upper belt (2) has a first recess (9) on the underside, and the lower belt (3) has a complementary second recess (10) on the upper side for the positive connecting of the upper belt (2) to the lower belt (3), and wherein in the connected state the crossing grooved region (6) in the upper belt is aligned with the second driving groove (8) in the lower belt (3),
**characterized in that**
a locking unit (11) acting transversely toward the longitudinal direction of the upper belt (2) and the lower belt (3) toward the top and toward the bottom for the positive locking of the upper belt (2) and the lower belt (3) against each other is provided, wherein the locking unit (11) comprises at least one locking element (12) acting toward the top and toward the bottom between the upper belt (2) and the lower belt (3) for inserting the same into a locking opening (13) embodied between the upper belt (2) and the lower belt (3), or transitioning from the upper belt (2) into the lower belt (3), respectively.

2. The crossing region according to claim 1, **characterized in that** the upper belt (2) and the lower belt (3) are connected to each other in a non-welded manner.

3. The crossing region according to one of the previous claims, **characterized in that** the locking opening (13) of a first channel (15) provided on at least one side flank (14) of the first recess (9) of the upper belt (2), and a corresponding second channel (16) provided below the second recess (10) of the lower belt (3) in the side flank (17) thereof.

4. The crossing region according to one of the previous claims, **characterized in that** the first channel (15) and/or the second channel (16) comprise a rectangular cross-section.

5. The crossing region according to one of the previous claims, **characterized** that the length of the locking element (12) corresponds at least to the length of the first channel (15).

6. The crossing region according to one of the previous claims, **characterized in that** the locking opening (13) has a constant cross-section across the entire length thereof.

7. The crossing region according to one of the previous claims, **characterized in that** the locking element (12) is embodied wedge-shaped and that preferably the wedge angle is between 0,1° and 5°.

8. The crossing region according to one of the previous claims, **characterized in that** the second channel (16) continues as an open channel region (22) at the side flank (17) of the lower belt (3) in continuation of the upper belt (2).

9. The crossing region according to one of the previous claims, **characterized in that** the second channel (16) comprises a recessed and/or broadened engagement region (23) at the end thereof.

10. The crossing region according to one of the previous claims, **characterized in that** the length of the engagement region (23) and of the channel region (22) is greater than the width of the lower belt (3), and in particular greater than the length of the locking element (12).

11. The crossing region according to one of the previous claims, **characterized in that** the first channel (15) extends across the entire width of the upper belt (2) and that the open channel region (22) of the second channel (16) continues at both side in continuation of the upper belt (2).

12. The crossing region according to one of the previous claims, **characterized in that** the locking opening comprises a first bore in the upper belt, and a second bore in the lower belt, and that the bores merge.

13. The crossing region according to one of the previous claims, **characterized in that** the locking opening extends transverse to the longitudinal alignment of the upper belt or of the lower belt.

14. The crossing region according to one of the previous claims, **characterized in that** the locking openings (13) are provided on the opposite sides of the lower belt (3).

15. The crossing region according to one of the previous claims, **characterized in that** the first channel (15) at both side flanks (17) of the first recess (9) of the upper belt (2), and the second channel (16) at both side flanks (17) of the lower belt (3) are embodied in an identical manner.

## Revendications

1. Zone de croisement (1) d'une intersection de rails à gorge, comportant au moins une membrure supérieure (2) et au moins une membrure inférieure (3), ladite membrure supérieure (2) comportant une première gorge (5) avec une zone de gorge à croisement (6) d'une deuxième gorge (7), et ladite membrure inférieure (3) comportant une deuxième gorge à croisement (8), la membrure supérieure (2) comportant sur sa face inférieure un premier évidement (9) et la membrure inférieure (3) comportant sur sa face supérieure un deuxième évidement (10) complémentaire pour assembler par conjugaison de forme la membrure supérieure (2) avec la membrure inférieure (3), et, dans la position assemblée, la zone de gorge à croisement (6) dans la membrure supérieure est alignée avec la deuxième gorge à croisement (8) dans la membrure inférieure (3),
**caractérisée**
**en ce qu'**un dispositif de verrouillage (11), agissant vers le haut et vers le bas transversalement à la direction longitudinale de la membrure supérieure (2) et de la membrure inférieure (3), est prévu pour le verrouillage par conjugaison de forme de la membrure supérieure (2) avec la membrure inférieure (3), ledit dispositif de verrouillage (11) comportant au moins un élément de verrouillage (12), agissant vers le haut et vers le bas entre la membrure supérieure (2) et la membrure inférieure (3) et destiné à être inséré dans un orifice de verrouillage (13) réalisé entre la membrure supérieure (2) et la membrure inférieure (3) ou se prolongeant de la membrure supérieure (2) dans la membrure inférieure (3).

2. Zone de croisement selon la revendication 1, **caractérisée en ce que** la membrure supérieure (2) et la membrure inférieure (3) sont assemblées l'une à l'autre sans soudure.

3. Zone de croisement selon l'une quelconque des revendications précédentes, **caractérisée en ce que** l'orifice de verrouillage (13) est formé par une première rainure (15), prévue sur au moins un flanc latéral (14) du premier évidement (9) de la membrure supérieure (2), et par une deuxième rainure (16) correspondante, prévue en dessous du deuxième évidemment (10) de la membrure inférieure (3) dans le flanc latéral (17) de celle-ci.

4. Zone de croisement selon l'une quelconque des revendications précédentes, **caractérisée en ce que** la première rainure (15) et/ou la deuxième rainure (16) ont une section transversale rectangulaire.

5. Zone de croisement selon l'une quelconque des revendications précédentes, **caractérisée en ce que** la longueur de l'élément de verrouillage (12) correspond au moins à la longueur de la première rainure (15).

6. Zone de croisement selon l'une quelconque des revendications précédentes, **caractérisée en ce que** l'orifice de verrouillage (13) possède une section transversale constante sur toute sa longueur.

7. Zone de croisement selon l'une quelconque des revendications précédentes, **caractérisée en ce que** l'élément de verrouillage (12) est réalisé en forme de clavette, et **en ce que**, de préférence, l'angle de clavette mesure entre 0,1° et 5°.

8. Zone de croisement selon l'une quelconque des revendications précédentes, **caractérisée en ce que** la deuxième rainure (16) se prolonge sous forme de zone rainurée (22) ouverte sur le flanc latéral (17) de la membrure inférieure (3) en continuité avec la membrure supérieure (2).

9. Zone de croisement selon l'une quelconque des revendications précédentes, **caractérisée en ce que** la deuxième rainure (16) comporte, du côté extrémité, une zone d'engagement (23) en creux et/ou élargie.

10. Zone de croisement selon l'une quelconque des revendications précédentes, **caractérisée en ce que** la longueur de la zone d'engagement (23) et de la zone rainurée (22) est supérieure à la largeur de la membrure inférieure (3), et en particulier est supérieure à la longueur de l'élément de verrouillage (12).

11. Zone de croisement selon l'une quelconque des revendications précédentes, **caractérisée en ce que** la première rainure (15) s'étend sur toute la largeur de la membrure supérieure (2), et **en ce que** la zone rainurée (22) ouverte de la deuxième rainure (16) se prolonge sur les deux côtés en continuité avec la membrure supérieure (2).

12. Zone de croisement selon l'une quelconque des revendications précédentes, **caractérisée en ce que** l'orifice de verrouillage comporte une première forure dans la membrure supérieure et une deuxième forure dans la membrure inférieure, et **en ce que** lesdites forures se prolongent l'une dans l'autre.

13. Zone de croisement selon l'une quelconque des revendications précédentes, **caractérisée en ce que** l'orifice de verrouillage s'étend en oblique par rapport à la direction longitudinale de la membrure supérieure ou de la membrure inférieure.

14. Zone de croisement selon l'une quelconque des revendications précédentes, **caractérisée en ce que** des orifices de verrouillage (13) sont prévus sur des côtés face à face de la membrure inférieure (3).

15. Zone de croisement selon l'une quelconque des revendications précédentes, **caractérisée en ce que** la première rainure (15) sur les deux flancs latéraux (14) du premier évidement (9) de la membrure supérieure (2) est réalisée de manière identique à la deuxième rainure (16) sur les deux flancs latéraux (17) de la membrure inférieure (3).
